# FASCICULE DE BREVET EUROPEEN

(11) **EP 0 406 501 B1**
(45) Date de publication et mention de la délivrance du brevet: **10.08.1994**
(21) Numéro de dépôt: 89401953.8
(22) Date de dépôt: 06.07.1989
(51) Int. Cl.: H01F 5/04, H01R 4/24, H01R 4/48

(54) **Cosse de raccordement pour un enroulement sur un corps de bobine et procédé de fabrication d'un enroulement sur un corps de bobine équipé de telles cosses de raccordement.**
Anschlussklemme für eine Wicklung auf einem Spulenkörper und Verfahren zur Herstellung einer Wicklung auf einem Spulenkörper, welcher mit solchen Anschlussklemmen versehen ist.
Terminal for a winding on a coil body and process for producing a winding on a coil body equipped with such terminals.

(43) Date de publication de la demande: 09.01.1991
(73) Titulaire: ACEC BALLASTS, 59058 Roubaix Cédex 1 (FR)
(72) Inventeur: Haroux, Gérard, F-59115 Leers (FR)
(74) Mandataire: Van Malderen, Michel

(56) Documents cités:
- EP-A- 0 155 573
- US-A- 4 036 545
- US-A- 4 130 331

## Description

La présente invention a pour objet une cosse de raccordement pour un enroulement sur un corps de bobine et un procédé de fabrication d'un enroulement d'un fil émaillé sur un corps de bobine équipé de telles cosses et constitué, par exemple, d'une ou plusieurs parties en matière plastique moulée. Selon une manière connue, les deux extrémités du fil émaillé sont solidarisées, chacune avec une cosse de raccordement permettant d'établir une liaison électrique avec un circuit extérieur par un simple enfichage de fils dénudés. Comme cela est bien connu aussi, les cosses de raccordement sont enfichées dans des logements appropriées sur une des parti es du corps de bobine, et en général, recouverts de coiffes.

En particulier, dans le document US-A-4036545, une cosse de raccordement est décrite qui comprend une lame élastique qui, pour permettre d'établir le contact électrique avec un fil dénudé, inseré entre cette base et la lame, s'appuie sur ce fil dénudé. Cette cosse comprend, en outre, un ergot permettant l'enfichage précis de la cosse dans un logement d'un corps isolant par l'engagement de l'ergot dans un moyen propre à ce logement. De plus, cette cosse connue comprend un moyen élastique pour établir le contact électrique avec un fit émaillé, en blessant l'émail.

L'invention vise à autoriser un procédé de fabrication d'un enroulement permettant l'utilisation de machines de bobinage automatiques et évitant la nécessité d'interventions artisanales, telles que notamment le brasage de fils émaillés sur les cosses. Un premier but de l'invention est donc de réaliser une cosse adaptée à un tel procédé.

Suivant l'invention , la cosse est caractérisée en ce que le corps isolant est un corps de bobine, en ce que le moyen pour établir le contact électrique avec le fil émaillé est une partie recourbée de la base en direction approximativement parallèle à celle de la base, en ce que cette partie recourbée est taillée et cintrée pour définir une double fente á arêtes vives entre les arêtes latérales de la base et les arêtes latérales de la partie recourbée, chacune des fentes de cette double fente se rétrécissant jusqu'à un écartement plus faible que le diamètre du fit émaillé.

Suivant l'invention également, le procédé de fabrication d'un enroutement d'un fil émaillé sur un corps de bobine équipé desdites cosses est caractérisé en ce qu'au début du bobinage, on enfile, la première extrémité du fil émaillé entre les arêtes de la double fente d'un première desdites cosses enfinchée dans un premier logement à fentes latérales du corps de bobine, jusqu'à ce que cette première extrémité se blesse et se coince en entaillant l'émail, en ce qu'on coupe l'extrémité libre de la première extrémité du fil de l'enroulement sur une des arêtes vives de la double fente de ladite première cosse, en ce qu'en fin de bobinage, on enfile la seconde extrémite du fil émaillé entre les arêtes de la double fente d'une seconde desdites cosses enfichée dans un second logement à fentes latérales du corps de bobine, jusqu'à ce que cette seconde extrémité se blesse et se coince en entaillant l'émail et en ce qu'on coupe l'extrémité libre de la seconde extrémité du fil de l'enroulement sur une des arêtes vives de la double fente de ladite seconde cosse.

L'invention est expliquée ci-dessous par rapport à un exemple d'une forme d'exécution représentée au dessin annexé. La figure 1 de ce dessin représente une coupe d'une partie de corps de bobine équipée d'une cosse de raccordement. Les figures 2, 3, et 4 représentent respectivement une vue du dessous de la cosse seule et deux vues en coupe de la figure 2. La figure 5 représente une variante des éléments représentés à la figure 1, recouverts d'une coiffe.

A la figure 1, un corps de bobine 1 solidarisé avec un mandrin dont l'axe est repéré par 2, est surmonté d'un logement 3 à fentes latérales (voir sur la figure 5 la fente référencée "18"). Les fentes 18 se trouvent dans un plan perpendiculaire à l'axe de bobinage ou du mandrin 2. Dans le logement 3 est enfichée une cosse composée d'une base 4, et d'un ensemble de deux lamelles élastiques 5, recourbées. Chaque ensemble de lamelles 5 présente deux ouvertures 6 dans le prolongement de la base à travers lesquelles des conducteurs appartenant à un circuit extérieur peuvent être enfilés. Du côté opposé, la cosse présente une partie recourbée 7, approximativement parallèle à la base 4 et un ergot 8, prévu pour s'engager avec une partie du logement 3, en l'occurrence un trou 9 de ce logement 3. De cette manière, la cosse est fixée par rapport au logement 3 et surtout par rapport aux fentes 18 de ce logement.

Comme cela est visible sur les figures 2, 3, et 4, la cosse est conçue pour le raccordement de deux fils dénudés 10 à travers les ouvertures 6. La partie recourbée 7 est taillée et cintrée pour définir une double fente entre les arêtes 11 de la base et les arêtes latérales 12 de la partie recourbée 7. Chacune de ces fentes se rétrécit jusqu'à un écartement plus faible que le diamètre du fil émaillé utilisé. Dès que la cosse est enfichée dans le logement 3, les fentes 18 de celui-ci se trouvent dans le prolongement de la double fente entre les arêtes 11 et 12. Toutefois, les fentes 18 présentent une profondeur limitée telle que le fil émaillé introduit dans la double fente 11, 12 reste localisé dans la zone de serrage efficace de cette dernière

Lors du procédé de fabrication de l'enroulement, deux cosses sont enfilées dans deux logements 3 du corps de bobine 1, situés de préférence dans un même plan perpendiculaire à l'axe de bobinage 2. Le début du fil émaillé est inséré, à travers les fentes 18 d'un premier logement, dans la double fente de la cosse entre les arêtes 11 et 12 jusqu'à ce qu'il se blesse et se coince, en dénudant ainsi l'âme de cuivre sous la couche d'émail. L'extrémité libre du bout de fil émaillé est coupée, par exemple, sur l'arête vive 11; ensuite, le fil est bobiné sur le corps de bobine 1, et à la fin du bobinage, le fil est inséré dans la double fente entre les arêtes 11 et 12 de l'autre cosse et coupé sur une des arêtes vives 11. L'enroulement est ainsi terminé, sans nécessiter aucune intervention artisanale, tels qu le brasage. Le raccordement à des circuits extérieurs est réalisé au moyen de fils isolés dénudés enfilés à travers les ouvertures 6 et retenus par les arêtes d'extrémité vives des lames 5.

La figure 5 représente une variante d'une cosse selon la figure 2, insérée dans un logement 13 d'une partie de corps de bobine et protégée par une coiffe 14 en matière isolante.

Le logement 13 comprend ici un téton 15, maintenu au moyen de deux traverses 16. Le téton 15 sert d'une part de partie du logement 13 retenant l'ergot d'arrêt 8 de la cosse, et d'autre part de limiteur pour le déplacement des lames de ressort 5. En effet, lorsque la bobine doit être détachée d'un circuit extérieur, une lame de ressort 5 est soulevée, par exemple au moyen d'un tournevis inséré à travers un trou 17. Afin d'éviter que lors d'une telle manipulation, la lame de ressort 5 ne soit déformée en dépassant la limite élastique, son déplacement est limité par le téton 15. Le téton 15 s'étend dans le prolongement des fentes 18. De ce fait, il sert, en outre, de guide pour le fil émaillé lorsque celui-ci est enfilé dans les fentes 18 et inséré dans la double fente entre les arêtes 11 et 12 de la cosse.

## Revendications

1. Cosse de raccordement comprenant, une lame étastique (5) qui, pour permettre d'établir le contact électrique avec un fil dénudé (10) inséré entre cette base (4) et la lame (5), s'appuie sur ce fil dénudé (10), un ergot (8) permettant l'enfichage précis de la cosse dans un logement (3) d'un corps isolant par l'engagement de l'ergot dans un moyen (9) propre à ce logement (3), et un moyen (7) pour établir le contact électrique avec un fil émaillé, en blessant l'émail,
caractérisé en ce que le corps isolant est un corps de bobine, en ce que le moyen (7) pour établir le contact électrique avec le fil émaillé est une partie recourbée de la base (4) en direction approximativement parallèle à celle de la base (4), en ce que cette partie recourbée (7) est taillée et cintrée pour définir une double fente à arêtes vives entre les arêtes latérales (11) de la base (4) et les arêtes latérales (12) de la partie recourbée, chacune des fentes de cette double fente se rétrécissant jusqu'à un écartement plus faible que le diamètre du fil émaillé.

2. Procédé de fabrication d'un enroulement d'un fil émaillé sur un corps de bobine (1) équipé de cosses suivant la revendication 1, caractérisé en ce qu'au début du bobinage, on enfile, la première extrémité du fil émaillé entre les arêtes (11, 12) de la double fente d'une première desdites cosses enfichée dans un premier logement (3, 13) à fentes latérales (18) du corps de bobine (1), jusqu'à ce que cette première extrémité se blesse et se coince en entaillant l'email, en ce qu'on coupe l'extrémité libre de la première extrémité du fil de l'enroulement sur une des arêtes vives (11,12) de la double fente de ladite première cosse, en ce qu'en fin de bobinage, on enfile, la seconde extrémite du fil émaillé entre les arêtes (11, 12) de la double fente d'une seconde desdites cosses enfichée dans un seconde logement (3,13) à fentes latérales (18) du corps de bobine (1), jusqu'à ce que cette seconde extrémité se blesse et se coince en entaillant l'émail, et en ce qu'on coupe l'extrémité libre de la seconde extrémité du fil de l'enroulement sur une des arêtes vives (11, 12) de la double fente de ladite seconde cosse.

## Claims

1. Connecting clip comprising a spring strip (5) which, in order to establish the electrical contact with a naked wire (10) inserted between said base (4) and the strip (5), bears on said naked wire (10), a lug (8) so as to allow a precise plugging of said clip in a housing (3) of a isolating body through the engagement of said lug into a means (9) convenient for the housing (3), and a means (7) to establish the electrical contact with an enamelled wire, through injuring the enamel,
characterized in that said isolating body is a coil body, that the means (7) for establishing the electrical contact with the enamelled wire is a curved part of said base (4) in a direction approximately parallel to the base (4), that said curved part (7) is cut and bent so as to define a sharp-edged double slit between the side edges (11) of said base (4) and the side edges (12) of said curved part, each of the slits of said double slit tapering down to a smaller gap than the diameter of said enamelled wire.

2. Process of manufacturing a winding of enamelled wire onto a coil body (1) provided with clips according to claim 1,
characterized in that, on winding start, the first end of the enamelled wire is threaded into the edges (11, 12) of the double slit of a first of said clips plugged in a first housing (3, 13) with side slits (18) of said coil body (1), until the said first end is injured and blocked by cutting the enamel, in that the free end of the first wire end of the winding is cut on one of the sharp edges (11, 12) of the double slit of the said first clip, in that on winding end, the second end of the enamelled wire is threaded between the edges (11, 12) of the double slit of a second of said clips plugged in a second housing (3, 13) with side slits (18) of the coil body (1) until the said second end is injured and blocked by cutting the enamel, and in that the free end of the second wire end of the winding is cut on one of the sharp edges (11, 12) of the double slit of the said second clip.

## Patentansprüche

1. Anschluß-Kabelschuh, mit einer elastischen Lamelle (5), die zum Herstellen des elektrischen Kontakts mit einem abisolierten Draht (10), der zwischen dem Basisstreifen (4) und der Lamelle (5) eingeschoben ist, auf diesen abisolierten Draht (10) drückt, einer Nase (8), die das präzise Einstecken des Kabelschuhs in einen Sitz (3) eines isolierenden Körpers durch Einrasten des Kabelschuhs in ein für diesen Sitz (3) spezifisches Mittel (9) ermöglicht, und einem Mittel (7) zum Herstellen des elektrischen Kontakts mit einem lackisolierten Draht durch verletzen der Lackisolierung,
dadurch gekennzeichnet, daß der isolierende Körper ein Spulenkörper ist, daß das Mittel (7) zum Herstellen des elektrischen Kontakts mit dem lackisolierten Draht ein umgebogener Teil des Basisstreifens (4) ist, der ungefähr parallel zu dem Basisstreifen (4) ist, daß dieser umgebogene Teil (7) so zugeschnitten und gewölbt ist, daß er einen doppelten Schlitz mit scharfen Kanten zwischen den seitlichen Kanten (11) des Basisstreifens (4) und den seitlichen Kanten (12) des umgebogenen Teils bildet, wobei jeder der Schlitze dieses doppelten Schlitzes sich bis auf einen Abstand verengt, der kleiner als der Durchmesser des lackisolierten Drahtes ist.

2. Verfahren zur Herstellung einer Wicklung eines lackisolierten Drahtes auf einem Spulenkörper (1), der mit Kabelschuhen gemäß dem Anspruch 1 ausgerüstet ist, dadurch gekennzeichnet, daß zu Beginn des Wickelvorgangs das erste Ende des lackisolierten Drahtes zwischen die Kanten (11, 12) des doppelten Schlitzes eines ersten dieser Kabelschuhe, der in einen ersten Sitz (3, 13) mit seitlichen Schlitzen (18) des Spulenkörpers (1) eingesteckt ist, eingeschoben wird, bis dieses erste Ende durch Einschneiden der Lackisolierung verletzt und festgeklemmt wird, daß das freie Ende des ersten Endes des Drahtes der Wicklung auf einer der scharfen Kanten (11, 12) des doppelten Schlitzes des ersten Kabelschuhs abgeschnitten wird, daß am Ende des Wickelvorgangs das zweite Ende des lackisolierten Drahtes zwischen die Kanten (11, 12) des doppelten Schlitzes eines zweiten dieser Kabelschuhe, der in einen zweiten Sitz (3, 13) mit seitlichen Schlitzen (18) des Spulenkörpers (1) eingesteckt ist, eingeschoben wird, bis dieses zweite Ende durch Einschneiden der Lackisolierung verletzt und festgeklemmt wird, und daß das freie Ende des zweiten Endes des Drahtes der Wicklung auf einer der scharfen Kanten (11, 12) des doppelten Schlitzes des zweiten Kabelschuhs abgeschnitten wird.
